# EUROPÄISCHE PATENTSCHRIFT

(11) **EP 3 416 515 B1**
(45) Veröffentlichungstag und Bekanntmachung des Hinweises auf die Patenterteilung: **08.04.2020**
(21) Anmeldenummer: 16705430.3
(22) Anmeldetag: 19.02.2016
(51) Int. Cl.: A43B 17/00, A43B 17/10, A43B 17/08

(54) **EINLEGESOHLE FÜR EINEN SCHUH, INSBESONDERE FÜR EINEN SPORTSCHUH**
INSOLE FOR A SHOE, IN PARTICULAR A SPORTS SHOE
SEMELLE INTÉRIEURE POUR UNE CHAUSSURE, EN PARTICULIER POUR UNE CHAUSSURE DE SPORT

(43) Veröffentlichungstag der Anmeldung: 26.12.2018
(73) Patentinhaber: PUMA SE, 91074 Herzogenaurach (DE)
(72) Erfinder: BOCK, Markus, 91074 Herzogenaurach (DE)
(74) Vertreter: Gosdin, Michael
(86) Internationale Anmeldenummer: PCT/EP2016/000296
(87) Internationale Veröffentlichungsnummer: WO 2017/140327

(56) Entgegenhaltungen:
- DE-U- 1 991 916
- US-A- 5 060 402
- US-A1- 2006 265 900
- US-B1- 6 804 902

## Beschreibung

Die Erfindung betrifft eine Einlegesohle für einen Schuh, insbesondere für einen Sportschuh, umfassend einen ersten Sohlenabschnitt, der eine Auftrittsfläche für den Fuß des Benutzers aufweist, wobei sich der erste Sohlenabschnitt bei bestimmungsgemäßer Verwendung der Einlegesohle über eine vorgegebene erste Höhe in vertikaler Richtung ausdehnt.

Ein solcher Schuh wird beispielsweise in der US 2006/265900 A1 offenbart.

Es ist im Stand der Technik hinlänglich bekannt, in einem Schuh eine Einlegesohle zu platzieren, auf der die Fußsohle des Benutzers bei bestimmungsgemäßer Benutzung des Schuhs ruht. Eine solche Einlegesohle kann beispielsweise als ebenes Element aus Schaumstoff ausgebildet sein, das sich unter Belastung mit dem Fuß des Benutzers der unter ihr liegenden Brandsohle, Zwischensohle oder Außensohle des Schuhs anpasst. Möglich sind auch Ausgestaltungen von Einlegesohlen, die eine dreidimensionale Gestaltung haben und für den Fuß des Benutzers eine gewisse Schalenstruktur bilden.

Bei der Benutzung eines Schuhs tritt immer wieder der Fall auf, dies ist insbesondere beim Fußballspielen häufig gegeben, dass Feuchtigkeit in den Schuh eindringt, wobei Wasser insbesondere in den Bereich zwischen die Einlegesohle und die Brandsohle bzw. die Zwischensohle gelangen kann. Speziell bei Fußballschuhen, die meist regelmäßig feucht bzw. nass werden, besteht somit die Gefahr, dass sich zwischen dem Schaftboden (d. h. der Brandsohle) und der Einlegesohle Keime bzw. Schimmel bilden, da keine ausreichende Belüftung vorhanden ist.

Der Erfindung liegt die **Aufgabe** zugrunde, eine gattungsgemäße Einlegesohle zur Benutzung in einem Schuh, insbesondere in einem Sportschuh, so fortzubilden, dass die Trocknung des Schuhs mit einfachen Mitteln in verbesserter Weise erfolgen kann. Hiermit soll erreicht werden, dass sich Keime bzw. Schimmel nicht mehr so leicht bilden können. Es soll also ein verbesserter Trocknungseffekt erreichbar sein, der mit geringem wirtschaftlichem Einsatz zu erzielen ist.

Die **Lösung** dieser Aufgabe durch die Erfindung ist dadurch gekennzeichnet, dass unterhalb des ersten Sohlenabschnitts mindestens zwei zweite Sohlenabschnitte angeordnet sind, wobei ein zweiter Sohlenabschnitt, gesehen in Sohlenlängsrichtung, in einem vorderen Abschnitt der Einlegesohle und ein zweiter Sohlenabschnitt in einem hinteren Abschnitt der Einlegesohle angeordnet ist, wobei sich die beiden zweiten Sohlenabschnitte bei bestimmungsgemäßer Verwendung der Einlegesohle über eine vorgegebene zweite Höhe in vertikaler Richtung ausdehnen, wobei mindestens ein elastisches Element vorhanden ist, das die beiden zweiten Sohlenabschnitte verbindet, wobei das elastische Element innerhalb der Erstreckung der zweiten Höhe mit seinen beiden Enden je an einem der beiden zweiten Sohlenabschnitte angreift.

Das mindestens eine elastische Element verläuft dabei bevorzugt in Sohlenlängsrichtung.

Das mindestens eine elastische Element ist bevorzugt als Gummiband ausgebildet, was wirtschaftlich vorteilhaft ist, da solche Bänder günstig zur Verfügung stehen. Das Gummiband ist dabei bevorzugt als flaches Band ausgebildet. In diesem Falle ist bevorzugt vorgesehen, dass die Höhe des Gummibands höchstens 30 %, vorzugsweise höchstens 20 %, der Breite des Gummibands beträgt.

Gemäß einer bevorzugten Ausgestaltung der Erfindung sind zwei parallel zueinander verlaufende elastische Elemente angeordnet.

Das mindestens eine elastische Element kann im Bereich seiner Enden an den ersten Sohlenabschnitt angrenzen.

Die beiden zweiten Sohlenabschnitte sind bevorzugt so an der Einlegesohle angeordnet, dass sie zwischen sich einen Bereich belassen, der frei von einem zweiten Sohlenabschnitt ist. Hierbei kann vorgesehen sein, dass die Biegesteifigkeit des ersten Sohlenabschnitts um eine horizontale Achse quer zur Sohlenlängsrichtung so gering gewählt ist, dass beim Fehlen äußerer Kräfte auf die Einlegesohle das mindestens eine elastische Element die Einlegesohle V-förmig verformt. Dabei reicht es, wenn eine Stellung eingenommen wird, bei der die beiden Schenkel der V-förmigen Struktur (in der Seitenansicht betrachtet) einen Winkel von ca. 160° einschließen.

Der im vorderen Abschnitt angeordnete zweite Sohlenabschnitt kann sich bevorzugt mindestens über ein Drittel der Erstreckung in Sohlenlängsrichtung ausdehnen. Indes kann sich der im hinteren Abschnitt angeordnete zweite Sohlenabschnitt mindestens über ein Viertel der Erstreckung in Sohlenlängsrichtung ausdehnen.

Der erste Sohlenabschnitt und die zweiten Sohlenabschnitte sind bevorzugt als separate Teile ausgebildet, die miteinander verbunden, insbesondere verklebt, sind. Hierbei kann vorgesehen sein, dass die zweiten Sohlenabschnitte aus einem flächigen Material weitgehend konstanter Dicke bestehen. Ferner hat es sich bewährt, dass die zweiten Sohlenabschnitte aus einem Schaumstoff bestehen, der mit einer Vielzahl von Lüftungsausnehmungen versehen ist.

Der erste Sohlenabschnitt ist nach einer speziellen Ausführungsform der Erfindung als 3-dimensional ausgebildetes Formteil mit schalenförmigem Fersenbereich ausgeführt. Hieraus ergibt sich, dass natürlich die vertikale Höhe des ersten Sohlenabschnitts entlang der Sohlenlängsrichtung keineswegs konstant sein muss.

Somit kommt gemäß der Erfindung ein elastisches Element (Federelement, vorzugsweise in Form mindestens eines Gummibandes) zum Einsatz, das so an der Einlegesohle angeordnet bzw. in diese integriert ist, dass bei Nichtbenutzung des Schuhs und damit bei gegebener Freiheit der Einlegesohle von äußeren Kräften diese sich aufwölben kann, so dass sie von der Brandsohle, Zwischensohle bzw. Außensohle abhebt und den Zutritt von Luft zwecks Trocknung des Schuhs ermöglicht.

Durch die Gewichtskraft des Trägers des Schuhs liegt bei bestimmungsgemäßer Benutzung des Schuhs bzw. der Einlegesohle letztere indes auf der Brandsohle, Zwischensohle bzw. Außensohle auf, so dass keine Beeinträchtigung der Benutzung des Schuhs gegeben ist.

Die vorgeschlagene Einlegesohle bewirkt somit, dass sich nach dem Ausziehen des Schuhs zwischen dem unteren Sohlenelement und der Einlegesohle eine Öffnung für die Frischluftzufuhr bildet, die den Trocknungsvorgang wesentlich begünstigt.

Die vorgeschlagene Einlegesohle kommt bevorzugt in einem Sportschuh zum Einsatz, wobei insbesondere hier an einen Fußballschuh gedacht ist, der häufig einer Beaufschlagung durch Feuchtigkeit ausgesetzt ist. Um einen verbesserten Trocknungseffekt zu erzielen, sieht die erfindungsgemäße Idee also vor, dass die Einlegesohle mit einem Federelement derart vorgespannt wird, dass sich diese nach dem Ausziehen des Schuhs automatisch abhebt und so der Bereich zwischen Einlegesohle und Brandsohle zumindest teilweise freigelegt wird. Vorhandene Feuchtigkeit in diesem Bereich kann besser verdunsten. D. h. durch das elastische Element kann sich die Einlegesohle aufwölben. In vorteilhafter Weise erfolgt in wesentlich einfacherer Weise eine Trocknung sowohl der Unterseite der Einlegesohle als auch des Schaftbodens.

In der Zeichnung ist ein Ausführungsbeispiel der Erfindung dargestellt. Es zeigen:
- Fig. 1: die Seitenansicht einer Einlegesohle, wobei diese auf dem Boden aufliegt und frei von äußeren Kräften ist, und
- Fig. 2: die Ansicht der Einlegesohle gemäß Figur 1 von unten betrachtet.

In den Figuren ist eine Einlegesohle 1 dargestellt, die in einem Schuh, insbesondere in einem Sportschuh, verwendet werden kann. Die Einlegesohle 1 hat einen ersten durchgängig ausgebildeten ersten Sohlenabschnitt 2, der eine Auftrittsfläche 3 für die Fußsohle des Trägers aufweist. An der Unterseite des ersten Sohlenabschnitts 2 sind zwei zweite Sohlenabschnitte 4 und 5 angeordnet. Der eine zweite Sohlenabschnitt 4 ist im vorderen Abschnitt 6 der Einlegesohle 1 platziert; der andere zweite Sohlenabschnitt 5 ist im hinteren Abschnitt 7 der Einlegesohle 1 angeordnet.

Bei den beiden Sohlenabschnitten 4 und 5 handelt es sich um separate Formteile, die an der Unterseite des ersten Sohlenabschnitts 2 angebracht sind; dabei sind konkret die beiden zweiten Sohlenabschnitte 4 und 5 an der Unterseite des ersten Sohlenabschnitts 2 angeklebt.

Der erste Sohlenabschnitt 2 weist eine erste Höhe h₁ auf, die entlang der Sohlenlängsrichtung L variabel ist. Bei der Höhe h₁ handelt es sich um die Erstreckung in vertikaler Richtung V, die gemessen wird, wenn die Einlegesohle 1 bestimmungsgemäß verwendet wird (und somit flach auf dem Boden aufliegt). In Figur 1 ist indes der Zustand dargestellt, der sich für die Einlegesohle 1 ergibt, wenn diese frei von äußeren Kräften ist. Wie zu sehen ist, nimmt die Einlegesohle 1 in diesem Falle eine etwa V-förmige Kontur - gesehen in der Seitenansicht gemäß Figur 1 - ein, so dass sie sich also aufwölbt und im Sinne der obigen Erläuterungen erlaubt, dass Luft unter die Einlegesohle 1 gelangt und so zur verbesserten Trocknung des Schuhs, in der die Einlegesohle 1 verwendet wird, beiträgt.

Damit besagte Aufwölbung im Falle der Freiheit von äußeren Kräften erfolgt, sind zwischen den beiden zweiten Sohlenabschnitten 4 und 5 elastische Elemente 8 wirksam angeordnet, die dafür sorgen, dass die beiden zweiten Sohlenabschnitte 4 und 5 in Sohlenlängsrichtung L zusammengezogen werden. Die elastischen Elemente 8 sind vorhanden, um die beiden zweiten Sohlenabschnitte 4 und 5 miteinander zu verbinden, wobei die elastischen Elemente 8 innerhalb der Erstreckung der zweiten Höhe h₂ mit ihren beiden Enden 9 und 10 jeweils an den beiden zweiten Sohlenabschnitten 4 und 5 angreifen. Somit ergibt sich, dass beim Fehlen äußerer Kräfte die in Figur 1 dargestellte Form der Einlegesohle 1 eingenommen wird.

Wie in der Zusammenschau der Figuren 1 und 2 gesehen werden kann, sind die beiden elastischen Elemente 8 im Ausführungsbeispiel als Gummibänder ausgebildet, die mit ihren Enden 9 bzw. 10 an den beiden Sohlenabschnitten 4 bzw. 5 angreifen. Zwischen den beiden Sohlenabschnitten 4 und 5 verbleibt ein freier Bereich 11, in dem lediglich die beiden elastischen Elemente 8 angeordnet sind.

Wie in Figur 1 zu erkennen ist, weist der erste Sohlenabschnitt 2, wie bereits erwähnt, eine erste Höhe h₁ auf, die allerdings entlang der Sohlenlängsrichtung L nicht konstant ist, wie sich sofort aus Figur 1 ergibt. Die beiden zweiten Sohlenabschnitte 4 und 5 haben indes im Ausführungsbeispiel eine konstante zweite Höhe h₂.

Wie in Figur 1 gesehen werden kann, greifen die elastischen Elemente 8 im Ausführungsbeispiel im Übergangsbereich zwischen dem ersten Sohlenabschnitt 2 und dem jeweiligen zweiten Sohlenabschnitt 4 bzw. 5 an und entfalten zwischen ihren beiden Enden 9 und 10 eine Zugkraft.

Erzeugt wird diese durch die Ausbildung der elastischen Elemente 8 als Gummibänder mit einer Höhe H und einer Breite B, wie es aus Figur 2 hervorgeht.

Der erste Sohlenabschnitt 2 ist vorliegend als 3-dimensionales Formteil ausgebildet, der im Vorderfußbereich zwar eine weitgehend ebene Form aufweist, im Hinterfußbereich jedoch einen schalenförmigen Fersenbereich 13 aufweist.

Die beiden zweiten Sohlenabschnitte 4 und 5 haben im wesentlichen eine weitgehend ebene Grundkontur und bestehen im Ausführungsbeispiel aus einem Schaumstoff, der mit einer Anzahl Lüftungsausnehmungen 12 versehen ist; dies ist in Figur 2 für einen kleinen Ausschnitt im zweiten Sohlenabschnitt 5 illustriert.

Durch die erläuterte Konzeption wird erreicht, dass infolge der beiden elastischen Elemente 8 ein Biegemoment erzeugt wird, dass um die Achse Q quer zur Sohlenlängsrichtung L wirkt und die Einlegesohle 1 im Falle dessen, dass keine äußeren Kräfte auf sie wirken, in die in Figur 1 dargestellte Form gebracht wird, d. h. die Einlegesohle 1 wölbt sich auf und erlaubt den Zutritt von Luft in den Bereich zwischen der Unterseite der Einlegesohle 1 und der (nicht dargestellten) Brandsohle, Zwischensohle oder Außensohle, auf der sie bei bestimmungsgemäßem Gebrauch aufliegt.

Auf diese Weise wird eine Einlegesohle 1 geschaffen, die kostengünstig herstellbar ist und bei Nichtbenutzung des Schuhs, in dem sie benutzt wird, eine verbesserte Trocknung desselben erlaubt.

### Bezugszeichenliste:

- 1: Einlegesohle
- 2: erster Sohlenabschnitt
- 3: Auftrittsfläche
- 4: zweiter Sohlenabschnitt
- 5: zweiter Sohlenabschnitt
- 6: vorderer Abschnitt der Einlegesohle
- 7: hinterer Abschnitt der Einlegesohle
- 8: elastisches Element
- 9: Ende des elastischen Elements
- 10: Ende des elastischen Elements
- 11: freier Bereich
- 12: Lüftungsausnehmung
- 13: schalenförmiger Fersenbereich

- h₁: erste Höhe
- h₂: zweite Höhe

- H: Höhe des elastischen Elements
- B: Breite des elastischen Elements

- V: vertikale Richtung
- L: Sohlenlängsrichtung
- Q: Achse quer zur Sohlenlängsrichtung

## Patentansprüche

1. Einlegesohle (1) für einen Schuh, insbesondere für einen Sportschuh, umfassend einen ersten Sohlenabschnitt (2), der eine Auftrittsfläche (3) für den Fuß des Benutzers aufweist, wobei sich der erste Sohlenabschnitt (2) bei bestimmungsgemäßer Verwendung der Einlegesohle (1) über eine vorgegebene erste Höhe (h₁) in vertikaler Richtung (V) ausdehnt, **dadurch gekennzeichnet, dass**
unterhalb des ersten Sohlenabschnitts (2) mindestens zwei zweite Sohlenabschnitte (4, 5) angeordnet sind, wobei ein zweiter Sohlenabschnitt (4), gesehen in Sohlenlängsrichtung (L), in einem vorderen Abschnitt (6) der Einlegesohle (1) und ein zweiter Sohlenabschnitt (5) in einem hinteren Abschnitt (7) der Einlegesohle (1) angeordnet ist,
wobei sich die beiden zweiten Sohlenabschnitte (4, 5) bei bestimmungsgemäßer Verwendung der Einlegesohle (1) über eine vorgegebene zweite Höhe (h₂) in vertikaler Richtung (V) ausdehnen,
wobei mindestens ein elastisches Element (8) vorhanden ist, das die beiden zweiten Sohlenabschnitte (4, 5) verbindet, wobei das elastische Element (8) innerhalb der Erstreckung der zweiten Höhe (h₂) mit seinen beiden Enden (9, 10) je an einem der beiden zweiten Sohlenabschnitte (4, 5) angreift.

2. Einlegesohle nach Anspruch 1, **dadurch gekennzeichnet, dass** das mindestens eine elastische Element (8) in Sohlenlängsrichtung (L) verläuft.

3. Einlegesohle nach Anspruch 1 oder 2, **dadurch gekennzeichnet, dass** das mindestens eine elastische Element (8) als Gummiband ausgebildet ist.

4. Einlegesohle nach Anspruch 3, **dadurch gekennzeichnet, dass** das Gummiband (8) als flaches Band ausgebildet ist.

5. Einlegesohle nach Anspruch 4, **dadurch gekennzeichnet, dass** die Höhe (H) des Gummibands (8) höchstens 30 %, vorzugsweise höchstens 20 %, der Breite (B) des Gummibands (8) beträgt.

6. Einlegesohle nach einem der Ansprüche 1 bis 5, **dadurch gekennzeichnet, dass** zwei parallel zueinander verlaufende elastische Elemente (8) angeordnet sind.

7. Einlegesohle nach einem der Ansprüche 1 bis 6, **dadurch gekennzeichnet, dass** das mindestens eine elastische Element (8) im Bereich seiner Enden (9, 10) an den ersten Sohlenabschnitt (2) angrenzt.

8. Einlegesohle nach einem der Ansprüche 1 bis 7, **dadurch gekennzeichnet, dass** die beiden zweiten Sohlenabschnitte (4, 5) so an der Einlegesohle (1) angeordnet sind, dass sie zwischen sich einen Bereich (11) belassen, der frei von einem zweiten Sohlenabschnitt ist.

9. Einlegesohle nach Anspruch 8, **dadurch gekennzeichnet, dass** die Biegesteifigkeit des ersten Sohlenabschnitts (2) um eine horizontale Achse (Q) quer zur Sohlenlängsrichtung (L) so gering gewählt ist, dass beim Fehlen äußerer Kräfte auf die Einlegesohle (1) das mindestens eine elastische Element (8) die Einlegesohle (1) V-förmig verformt.

10. Einlegesohle nach einem der Ansprüche 1 bis 9, **dadurch gekennzeichnet, dass** sich der im vorderen Abschnitt (6) angeordnete zweite Sohlenabschnitt (4) mindestens über ein Drittel der Erstreckung in Sohlenlängsrichtung (L) ausdehnt.

11. Einlegesohle nach einem der Ansprüche 1 bis 10, **dadurch gekennzeichnet, dass** sich der im hinteren Abschnitt (7) angeordnete zweite Sohlenabschnitt (5) mindestens über ein Viertel der Erstreckung in Sohlenlängsrichtung (L) ausdehnt.

12. Einlegesohle nach einem der Ansprüche 1 bis 11, **dadurch gekennzeichnet, dass** der erste Sohlenabschnitt (2) und die zweiten Sohlenabschnitte (4, 5) als separate Teile ausgebildet sind, die miteinander verbunden, insbesondere verklebt, sind.

13. Einlegesohle nach Anspruch 12, **dadurch gekennzeichnet, dass** die zweiten Sohlenabschnitte (4, 5) aus einem flächigen Material weitgehend konstanter Dicke bestehen.

14. Einlegesohle nach Anspruch 12 oder 13, **dadurch gekennzeichnet, dass** die zweiten Sohlenabschnitte (4, 5) aus einem Schaumstoff bestehen, der mit einer Vielzahl von Lüftungsausnehmungen (12) versehen ist.

15. Einlegesohle nach einem der Ansprüche 1 bis 14, **dadurch gekennzeichnet, dass** der erste Sohlenabschnitt (2) als 3-dimensional ausgebildetes Formteil mit schalenförmigem Fersenbereich (13) ausgeführt ist.

## Claims

1. Insole (1) for a shoe, in particular for a sports shoe, comprising a first sole section (2), which has a standing surface (3) for the foot of the user, wherein the first sole section (2) extends over a specified first height (h₁) in the vertical direction (V) when the insole (1) is used as intended, **characterized in that**
at least two second sole sections (4, 5) are arranged below the first sole section (2), wherein a second sole section (4) is arranged in a front section (6) of the insole (1) and a second sole section (5) is arranged in a rear section (7) of the insole (1) viewed from the sole longitudinal direction (L),
wherein the two second sole sections (4, 5) extend over a specified second height (h₂) in the vertical direction (V) when the insole (1) is used as intended,
wherein at least one elastic element (8) is present, which connects the two second sole sections (4, 5), wherein each of the two ends (9, 10) of the elastic element (8) engaging with a respective second sole section (4, 5) within the extent of the second height (h₂).

2. Insole according to claim 1, **characterized in that** the at least one elastic element (8) extends in longitudinal direction (L) of the sole.

3. Insole according to claim 1 or 2, **characterized in that** the at least one elastic element (8) is designed as rubber strap.

4. Insole according to claim 3, **characterized in that** the rubber strap (8) is designed as flat band.

5. Insole according to claim 4, **characterized in that** the height (H) of the rubber strap (8) is at most 30 %, preferably at most 20 %, of the width (B) of the rubber strap (8).

6. Insole according to one of claims 1 to 5, **characterized in that** two parallel running elastic elements (8) are arranged.

7. Insole according to one of claims 1 to 6, **characterized in that** the at least one elastic element (8) adjoins to the first sole section (2) in the region of its ends (9, 10).

8. Insole according to one of claims 1 to 7, **characterized in that** the two second sole sections (4, 5) are arranged at the insole (1) in such a manner that they leave between another a region (11) which is free from a second sole section.

9. Insole according to claim 8, **characterized in that** the bending stiffness of the first sole section (2) around a horizontal axis (Q) transverse to the longitudinal direction (L) of the sole is selected so small that the at least one elastic element (8) deforms the insole (1) V-shaped without outer forces onto the insole (1).

10. Insole according to one of claims 1 to 9, **characterized in that** the second sole section (4) which is arranged in the front section (6) extends at least along one third of the extension of the longitudinal direction (L) of the sole.

11. Insole according to one of claims 1 to 10, **characterized in that** the second sole section (5) which is arranged in the rear section (7) extends at least along one quarter of the extension of the longitudinal direction (L) of the sole.

12. Insole according to one of claims 1 to 11, **characterized in that** the first sole section (2) and the second sole sections (4, 5) are designed as separate parts which are connected, especially glued, with another.

13. Insole according to claim 12, **characterized in that** the second sole sections (4, 5) consist of a plane material of substantial constant thickness.

14. Insole according to claim 12 or 13, **characterized in that** the second sole sections (4, 5) consist of a foamed material which is provided with a plurality of venting recesses (12).

15. Insole according to one of claims 1 to 14, **characterized in that** the first sole section (2) is designed as 3-dimensional part with shell-shaped heel region (13).

## Revendications

1. Semelle intérieure (1) destinée à une chaussure, en particulier une chaussure de sport, la semelle intérieure comprenant une première portion de semelle (2) qui comporte une surface d'appui (3) destinée au pied de l'utilisateur, la première portion de semelle (2) s'étendant, lorsque la semelle intérieure (1) est utilisée comme prévu, à une première hauteur prédéterminée (h₁) dans la direction verticale (V), **caractérisée en ce que**
au moins deux deuxièmes portions de semelle (4, 5) sont disposées au-dessous de la première portion de semelle (2), une deuxième portion de semelle (4) étant disposée dans une portion avant (6) de la semelle intérieure (1) et une deuxième portion de semelle (5) étant disposée dans une portion arrière (7) de la semelle intérieure (1), vu dans la direction longitudinale de la semelle (L),
les deux deuxièmes portions de semelle (4, 5) s'étendant sur une deuxième hauteur prédéterminée (h₂) dans la direction verticale (V) lorsque la semelle intérieure (1) est utilisée comme prévu,
au moins un élément élastique (8) étant prévu qui relie les deux deuxièmes portions de semelle (4, 5), l'élément élastique (8) s'engageant au niveau de chacune de ses deux extrémités (9, 10) avec l'une des deux deuxièmes portions de semelle (4, 5) dans l'extension de la deuxième hauteur (h₂).

2. Semelle intérieure selon la revendication 1, **caractérisée en ce que** l'au moins un élément élastique (8) s'étend dans la direction longitudinale de la semelle (L).

3. Semelle intérieure selon la revendication 1 ou 2, **caractérisée en ce que** l'au moins un élément élastique (8) est réalisé sous la forme d'une bande de caoutchouc.

4. Semelle intérieure selon la revendication 3, **caractérisée en ce que** la bande de caoutchouc (8) est réalisée sous la forme d'une bande plate.

5. Semelle intérieure selon la revendication 4, **caractérisée en ce que** la hauteur (H) de la bande de caoutchouc (8) est égale à 30 % maximum, de préférence 20 % maximum, de la largeur (B) de la bande de caoutchouc(8) .

6. Semelle intérieure selon l'une des revendications 1 à 5, **caractérisée en ce que** deux éléments élastiques (8) sont disposés de manière à s'étendre parallèlement l'un à l'autre.

7. Semelle intérieure selon l'une des revendications 1 à 6, **caractérisée en ce que** l'au moins un élément élastique (8) est adjacent à la première portion de semelle (2) au niveau de ses extrémités (9, 10).

8. Semelle intérieure selon l'une des revendications 1 à 7, **caractérisée en ce que** les deux deuxièmes portions de semelle (4, 5) sont disposées sur la semelle intérieure (1) de manière à ménager entre elles une région (11) dépourvue d'une deuxième portion de semelle.

9. Semelle intérieure selon la revendication 8, **caractérisée en ce que** la raideur en flexion de la première portion de semelle (2) autour d'un axe horizontal (Q) transversal à la direction longitudinale (L) de la semelle est choisie pour être faible dans une telle mesure que, en l'absence de forces extérieures exercées sur la semelle intérieure (1), au moins un élément élastique (8) déforme la semelle intérieure (1) en forme de V.

10. Semelle intérieure selon l'une des revendications 1 à 9, **caractérisée en ce que** la deuxième semelle (4) disposée dans la portion avant (6) s'étend au moins sur un tiers de l'extension dans la direction longitudinale (L) de la semelle.

11. Semelle intérieure selon l'une des revendications 1 à 10, **caractérisée en ce que** la deuxième portion de semelle (5) disposée dans la portion arrière (7) s'étend au moins sur un quart de l'extension dans la direction longitudinale (L) de la semelle.

12. Semelle intérieure selon l'une des revendications 1 à 11, **caractérisée en ce que** la première portion de semelle (2) et les deuxièmes portions de semelle (4, 5) sont réalisées sous la forme de pièces distinctes qui sont reliées, notamment collées, les unes aux autres.

13. Semelle intérieure selon la revendication 12, **caractérisée en ce que** les deuxièmes portions de semelle (4, 5) sont formées à partir d'un matériau sensiblement bidimensionnel dont l'épaisseur est dans une large mesure constante.

14. Semelle intérieure selon la revendication 12 ou 13, **caractérisée en ce que** les deuxièmes portions de semelle (4, 5) sont formées à partir d'une matière alvéolaire qui est munie d'une multitude d'évidements de ventilation (12).

15. Semelle intérieure selon l'une des revendications 1 à 14, **caractérisée en ce que** la première portion de semelle (2) est réalisée sous la forme d'une pièce moulée tridimensionnelle comprenant une région de talon (13) en forme de coque.
